# EUROPÄISCHE PATENTSCHRIFT

(11) **EP 1 129 285 B1**
(45) Veröffentlichungstag und Bekanntmachung des Hinweises auf die Patenterteilung: **09.11.2005**
(21) Anmeldenummer: 00969187.4
(22) Anmeldetag: 18.08.2000
(51) Int. Cl.: F02M 55/02, F02M 55/04

(54) **KRAFTSTOFFHOCHDRUCKSPEICHER**
HIGH-PRESSURE FUEL ACCUMULATOR
ACCUMULATEUR DE CARBURANT HAUTE PRESSION

(30) Priorität: 08.09.1999 DE 19942855
(43) Veröffentlichungstag der Anmeldung: 05.09.2001
(73) Patentinhaber: ROBERT BOSCH GMBH, 70442 Stuttgart (DE)
(72) Erfinder: FRANK, Kurt, 73614 Schorndorf (DE); BOECKING, Friedrich, 70499 Stuttgart (DE)
(86) Internationale Anmeldenummer: PCT/DE2000/002820
(87) Internationale Veröffentlichungsnummer: WO 2001/018385

(56) Entgegenhaltungen:
- DE-A- 4 006 501
- DE-A- 4 131 501
- DE-A- 19 720 731
- DE-C- 19 635 450
- DE-C- 19 720 913
- US-A- 5 456 233
- US-A- 5 575 262
- US-A- 5 896 843
- PATENT ABSTRACTS OF JAPAN vol. 1995, no. 03, 28. April 1995 (1995-04-28) & JP 06 346818 A (NIPPONDENSO CO LTD), 20. Dezember 1994 (1994-12-20)
- PATENT ABSTRACTS OF JAPAN vol. 1997, no. 02, 28. Februar 1997 (1997-02-28) & JP 08 261099 A (TOYODA GOSEI CO LTD), 8. Oktober 1996 (1996-10-08)
- PATENT ABSTRACTS OF JAPAN vol. 012, no. 315 (M-735), 26. August 1988 (1988-08-26) & JP 63 088267 A (NIPPON DENSO CO LTD), 19. April 1988 (1988-04-19)
- PATENT ABSTRACTS OF JAPAN vol. 018, no. 389 (M-1642), 21. Juli 1994 (1994-07-21) & JP 06 108946 A (NIPPONDENSO CO LTD), 19. April 1994 (1994-04-19)

## Beschreibung

### Stand der Technik

Die Erfindung betrifft einen Kraftstoffhochdruckspeicher für ein Common-Rail-Kraftstoffeinspritzsystem einer Brennkraftmaschine nach dem Oberbegriff des Anspruchs 1.

In Common-Rail-Einspritzsystemen fördert eine Hochdruckpumpe, eventuell unter Zuhilfenahme einer Vorförderpumpe, den einzuspritzenden Kraftstoff aus einem Tank in den zentralen Kraftstoffhochdruckspeicher, der als Common-Rail bezeichnet wird. Von dem Rail führen Hochdruckleitungen zu den einzelnen Injektoren, die den Motorzylindern zugeordnet sind. Die Injektoren werden in Abhängigkeit von den Betriebsparametern der Brennkraftmaschine einzeln von der Motorelektronik angesteuert, um Kraftstoff in den Brennraum der Brennkraftmaschine einzuspritzen. Durch den Kraftstoffhochdruckspeicher sind die Druckerzeugung und die Einspritzung voneinander entkoppelt.

Ein herkömmlicher Kraftstoffhochdruckspeicher ist z.B. in der DE 196 40 480 beschrieben. Der bekannte Kraftstoffhochdruckspeicher besteht aus einem langgestreckten, rohrförmigen Körper mit mehreren Anschlüssen zur Versorgung von Kraftstoffeinspritzventilen, die auch als Injektoren bezeichnet werden. Der rohrförmige Körper hat gleichzeitig die Funktion der Schwingungsdämpfung über sein Volumen und die Funktion der Verteilung des Kraftstoffs über die Anschlüsse. Je nach Abstimmung im System treten, insbesondere bei einem kleinen Rohrinnendurchmesser und einer großen Rohrlänge, Druckschwingungen auf. Die Druckschwingungen führen dazu, dass manche Injektoren infolge der Ausbildung einer stehenden Welle zu wenig einspritzen. Außerdem können im Rail hin und her laufende Druckwellen dazu führen, dass die Injektoren abwechselnd oder stochastisch eine zu geringe Kraftstoffmenge einspritzen. Um die Schwingungen im Rail zu dämpfen, wird ein relativ großes Volumen benötigt. Das große Volumen erschwert und verteuert die hochdruckfeste Auslegung des Rails.

Aus der DE 197 20 913 Cl ist ein Kraftstoffspeicher für ein Common Rail Kraftstoffeinspritzsystem bekannt, der mit einer Schwingungsdämpfungseinrichtung ausgestattet ist. Diese Schwingungsdämpfungseinrichtung besteht aus einem konzentrisch zum eigentlichen Kraftstoffhochdruckspeicher angeordneten Rohr, das mehrere Durchbrüche aufweist. Der Kraftstoffhochdruckspeicher wird durch die Schwingungsdämpfungseinrichtung mit unter hohem Druck stehenden Kraftstoff versorgt. Bevor dieser Kraftstoff zu den Injektoren gelangt, muss er durch die Durchbrüche der Schwingungsdämpfungseinrichtung strömen. Diese Schwingungsdämpfungseinrichtung ist extrem aufwendig und wegen der in einem Kraftstoffhochdruckspeicher herrschenden großen Drücke auch festigkeitsmäßig schwer beherrschbar. Entsprechendes gilt für die aus den Patent Abstracts of Japan bekannten JP 06346818 A und JP 08261099 A.

Aus den Patent Abstracts of Japan JP 06108946 A und der DE 4131501 sind Dämpfungseinrichtung bekannt, die gegen eine Feder hin und herbewegbaren Ausgleichskolben mit einem Durchgangsloch aufweisen. Nachteilig an der erstgenannten Gruppe von Dämpfungseinrichtung ist, deren großer Bauraumbedarf und die daraus resultierenden Festigkeitsprobleme.

Aufgabe der Erfindung ist es, einen Kraftstoffhochdruckspeicher der eingangs geschilderten Art mit einer höheren Festigkeit und einer längeren Lebensdauer als herkömmlicher Kraftstoffhochdruckspeicher bereitzustellen. Der erfindungsgemäße Kraftstoffhochdruckspeicher soll aber dennoch einfach aufgebaut und kostengünstig herstellbar sein.

Die Aufgabe ist bei einem Kraftstoffhochdruckspeicher für ein Common-Rail-Kraftstofffeinspritzsystem einer Brennkraftmaschine, mit mehreren Anschlussöffnungen, insbesondere Anschlussöffnungen für die Zufuhr und Abfuhr von Kraftstoff sowie Anschlussöffnungen für Sensoren und Ventile usw., dadurch gelöst, dass der Kraftstoffhochdruckspeicher mit einer Schwingungsdämpfungseinrichtung mit den kennzeichnenden Merkmalen des Anspruchs 1 ausgestattet ist.

Durch den Ausweichkolben wird eine aktive Schwingungsdämpfung ermöglicht.

Eine weitere besondere Ausführungsart der Erfindung ist dadurch gekennzeichnet, dass die Schwingungsdämpfungseinrichtung von mindestens einem Ausweichkolben gebildet wird, der gegen eine Feder hin und her bewegbar in mindestens einer Buchse aufgenommen ist, die an dem Kraftstoffhochdruckspeicher angebracht ist. Diese Ausführungsart liefert den Vorteil, dass die Montage des Ausweichkolbens vereinfacht wird. Außerdem kann diese Ausführungsart ohne besondere Veränderungen auch auf herkömmliche Kraftstoffhochdruckspeicher angewendet werden.

Das Durchgangsloch gewährleistet, dass ein statischer Druckausgleich zwischen den durch den Ausweichkolben getrennten Bereichen des Kraftstoffhochdruckspeichers bzw. der Buchse erfolgen kann.

Bei der Strömungsbegünstigungseinrichtung kann es sich z.B. um eine Rundung oder eine Senkung handeln. Die andere Seite der Durchgangsbohrung kann scharfkantig ausgebildet sein. Dadurch wird erreicht, dass die Ausweichbewegung des Kolbens bei einem im Kraftstoffhochdruckspeicher auftretenden Druckstoß gegen die Feder erfolgt.

Durch das Vorspannen der Feder wird erreicht, dass in Abhängigkeit von der Druckdifferenz nur Druckstöße ab einer bestimmten Stärke gedämpft werden.

Weitere Vorteile, Merkmale und Einzelheiten der Erfindung ergeben sich aus der nachfolgenden Beschreibung, in der unter Bezugnahme auf die Zeichnung mehrere Ausführungsbeispiele der Erfindung im Einzelnen beschrieben sind. Dabei können die in den Ansprüchen und in der Beschreibung erwähnten Merkmale jeweils einzeln für sich oder in beliebiger Kombination erfindungswesentlich sein.

In der Zeichnung zeigen:
- Figuren 1 bis 3: jeweils einen Ausschnitt verschiedener Ausführungsformen erfindungsgemäßer Kraftstoffhochdruckspeicher.

In Figur 1 ist ein Ausschnitt eines Kraftstoffhochdruckspeichers dargestellt, der ein langgestrecktes, rohrförmiges Gehäuse 1 umfasst. In dem rohrförmigen Gehäuse 1 bildet eine Durchgangsbohrung 2 einen Speicherraum für den Kraftstoff. Die Durchgangsbohrung 2 ist an ihren beiden Enden mit Hilfe von Verschlussstopfen 3 und 4 hochdruckdicht verschlossen. Außerdem ist das Gehäuse 1 mit einer Reihe von Anschlüssen 5 - 10 ausgestattet. Die Anschlüsse 5 - 10 dienen zur Verbindung des Kraftstoffhochdruckspeichers mit der Hochdruckpumpe und den einzelnen Injektoren. Darüber hinaus sind an dem Gehäuse 1 mehrere Befestigungselemente (nicht dargestellt) angebracht, die zur Befestigung des Kraftstoffhochdruckspeichers an der Brennkraftmaschine dienen.

Die Durchgangsbohrung 2 steht über mehrere Anschlüsse 5 mit einer Hochdruckpumpe und den einzelnen Injektoren in Verbindung. In Figur 8 ist aus Gründen der Übersichtlichkeit nur ein Anschluss 5 dargestellt.

In der Durchgangsbohrung 2 ist ein Ausweichkolben 50 hin und her bewegbar aufgenommen. Zwischen dem Ausweichkolben 50 und dem Verschlussstopfen 3 ist eine Feder 51 angeordnet. Der Ausweichkolben 50 ist mit einem axialen Durchgangsloch 52 ausgestattet. An dem zu der Feder 51 gewandten Ende des Durchgangslochs 52 ist eine Senkung 55 vorgesehen. An dem von der Feder 51 abgewandten Ende ist das Durchgangsloch 52 scharfkantig ausgebildet. Daraus ergibt sich, dass die ringförmige Fläche 54 auf der von der Feder 51 abgewandten Seite etwas größer ist als auf der Seite mit der Senkung 55.

Durch das Durchgangsloch 52 in dem Ausweichkolben 50 kann ein statischer Druckausgleich vorgenommen werden. Die Senkung 55 am Einlauf des Durchgangslochs 52 bildet eine Strömungsbegünstigung in einer Richtung. Bei einem Druckstoß auf der von der Feder 51 abgewandten Seite des Ausweichkolbens 50 wird der Ausweichkolben 50 gegen die Kraft der Druckfeder 51 ausgelenkt. Die auf der Federseite befindliche Kraftstoffmenge wird dabei durch das Durchgangsloch 52 auf die von der Feder 51 abgewandte Seite des Ausweichkolbens 50 verdrängt.

Bei der in Figur 2 dargestellten Ausführungsform befindet sich der Ausweichkolben 50 in Anlage gegen einen Hubanschlag 60. Außerdem ist die Feder 51 gegen den Ausweichkolben 50 vorgespannt. Bei dieser Ausführungsform werden nur Druckstöße ab einer bestimmten Druckdifferenz gedämpft. Bei dieser Ausführungsform ist darüber hinaus an dem Ausweichkolben 50 noch eine Führung 61 ausgebildet, die sich aus einer Verringerung des Außendurchmessers des Ausweichkolbens 50 ergibt.

Bei der in Figur 3 dargestellten Ausführungsform ist die Schwingungsdämpfungseinrichtung in eine Buchse 65 integriert, die auf einen Anschluss 5 des Kraftstoffhochdruckspeichers aufgeschraubt ist. Durch einen Verschlussstopfen 66 ist die Buchse 65 zur Umgebung hin abgedichtet. In der Buchse 65 ist ein Ausweichkolben 50 hin und her bewegbar aufgenommen. Zwischen dem Ausweichkolben 50 und dem Verschlussstopfen 66 befindet sich eine Druckfeder 51. Ansonsten funktioniert der Ausweichkolben 50 genauso wie die in der Durchgangsbohrung 2 aufgenommenen Ausweichkolben. Der in Figur 10 dargestellte Ausweichkolben 50 weist genauso wie die vorab beschriebenen Ausweichkolben ein Durchgangsloch 52 mit einer Senkung 55 auf.

Mit den Parametern Druckfläche, Federsteifigkeit, Federvorspannung, Innenbohrungsdurchmesser und Verrundung des Bohrungslochs kann die Funktion der Schwingungsdämpfungseinrichtung optimiert werden.

## Patentansprüche

1. Kraftstoffhochdruckspeicher für ein Common-Rail-Kraftstoffeinspritzsystem einer Brennkraftmaschine, mit mehreren Anschlussöffnungen (5 - 10), insbesondere Anschlussöffnungen für die Zufuhr und Abfuhr von Kraftstoff sowie Anschlussöffnungen für Sensoren und Ventile usw., wobei der Kraftstoffhochdruckspeicher ein Gehäuse (1) mit einem Innenraum (2) umfasst, wobei der Kraftstoffhochdruckspeicher mit einer Schwingungsdämpfungseinrichtung (14) ausgestattet ist, die in dem Innenraum (2) aufgenommen ist, wobei die Schwingungsdämpfungseinrichtung von mindestens einem Ausweichkolben (50) gebildet wird, der gegen eine Feder (51) hin und her bewegbar in dem Kraftstoffhochdruckspeicher aufgenommen ist, und wobei der Ausweichkolben (50) mit einem Durchgangsloch (52) versehen ist, **dadurch gekennzeichnet, dass** die zur Feder (51) gewandte Seite des Durchgangslochs (52) mit einer Strömungsbegünstigungseinrichtung (55) ausgestattet ist.

2. Kraftstoffhochdruckspeicher nach Anspruch 1, **dadurch gekennzeichnet, dass** die Schwingungsdämpfungseinrichtung von mindestens einem Ausweichkolben (50) gebildet wird, der gegen eine Feder (51) hin und her bewegbar in mindestens einer Buchse (65) aufgenommen ist, die an dem Kraftstoffhochdruckspeicher angebracht ist.

## Claims

1. High-pressure fuel accumulator for a common-rail fuel injection system of an internal combustion engine, having a plurality of connection openings (5-10), in particular connection openings for supplying and discharging fuel as well as connection openings for sensors and valves etc.,
wherein
the high-pressure fuel accumulator comprises a housing (1) with an interior (2), wherein the high-pressure fuel accumulator is equipped with an oscillation-damping device (14) which is accommodated in the interior (2), wherein the oscillation-damping device is formed by at least one bypass piston (50) which is accommodated in the high-pressure fuel accumulator so as to be capable of moving to and fro counter to a spring (51), and wherein the bypass piston (50) is provided with a through-hole (52), **characterized in that** the side of the through-hole (52) facing the spring (51) is equipped with a flow-promoting device (55).

2. High-pressure fuel accumulator according to Claim 1, **characterized in that** the oscillation-damping device is formed by at least one bypass piston (50) which is accommodated in at least one bushing (65) so as to be capable of moving to and fro counter to a spring (51), said bushing (65) being attached to the high-pressure fuel accumulator.

## Revendications

1. Rampe de carburant haute pression pour un système d'injection de carburant à rampe commune d'un moteur à combustion interne, comportant :
- plusieurs ouvertures de raccordement (5 à 10), en particulier des ouvertures de raccordement pour apporter et évacuer du carburant, ainsi que des ouvertures de raccordement pour des capteurs et des soupapes, etc.,
- un boîtier (1) pourvu d'une chambre interne (2),
- une installation d'amortissement de vibrations (14) logée dans la chambre interne (2), l'installation d'amortissement de vibrations étant formée d'au moins un piston alternatif (50) logé dans la rampe haute pression en pouvant aller et venir contre un ressort (51), le piston alternatif (50) étant muni d'un trou de passage (52),
**caractérisé en ce que**
le côté du trou de passage (52) orienté vers le ressort (51) est équipé d'une installation favorisant l'écoulement (55).

2. Rampe de carburant haute pression selon la revendication 1,
**caractérisé en ce que**
l'installation d'amortissement de vibrations est formée d'au moins un piston alternatif (50) qui peut aller et venir contre un ressort (51) dans au moins un coussinet (65) rapporté sur la chambre de carburant haute pression.
